# FASCICULE DE BREVET EUROPEEN

(11) **EP 2 818 429 B1**
(45) Date de publication et mention de la délivrance du brevet: **06.04.2016**
(21) Numéro de dépôt: 14174810.3
(22) Date de dépôt: 27.06.2014
(51) Int. Cl.: B65D 90/00, E04B 1/348

(54) **Dispositif de bridage de conteneurs**
Vorrichtung zum Festspannen von Behältern
Clamping device for containers

(30) Priorité: 28.06.2013 FR 1356336
(43) Date de publication de la demande: 31.12.2014
(73) Titulaire: Neobeit, 94523 Rungis (FR)
(72) Inventeur: Frantz, Lionel, 92340 Bourg la Reine (FR); Khairallah, Fadi, 78000 Versailles (FR)
(74) Mandataire: Osha Liang

(56) Documents cités:
- WO-A1-2005/038155
- US-A- 4 942 975

## Description

### Domaine technique

La présente description concerne un dispositif et un procédé de bridage de conteneurs tel que des conteneurs destinés à l'habitat, par exemple pour la construction de logements, bureaux, sièges sociaux, salles de réunion, bases de vie, etc.

### Etat de la technique

Différents types de systèmes de verrouillage de conteneurs de dimensions normalisées selon la norme ISO (Organisation internationale de normalisation) sont connus dans les domaines des transports maritime, ferroviaire et routier. Parmi ces systèmes, le dispositif de type « verrou tournant » ou « twist-lock », tel que représenté par exemple sur la Figure 1, est le plus généralement utilisé. Un « twist-lock » est constitué d'une pièce métallique 1 permettant de sécuriser un conteneur 3, dont un coin est représenté par exemple sur la Figure 2, au moyen d'un tenon pivotable 2 se logeant dans une ouverture 5 (i.e. mortaise) d'une pièce de coin 4 (i.e. pièce d'angle, « corner fitting », « corner casting ») du conteneur 3. Une fois inséré dans la pièce de coin 4, le tenon pivotable 2 est tourné pour verrouiller le conteneur 3 à un moyen de transport ou à un conteneur adjacent.

Les « twist-locks » peuvent être utilisés pour la sécurisation de conteneurs destinés à l'habitat (voir par exemple la demande de brevet GB 2487650). Par contre, de tels dispositifs restent mal adaptés. En effet, un « twist-lock » ne permet pas la ferme immobilisation (i.e. bridage) d'un conteneur mais permet seulement d'empêcher la pièce de coin 4 de se dégager du tenon pivotable 2. Chaque conteneur ainsi sécurisé par un « twist-lock » possède alors des jeux importants selon chacun des axes X, Y et Z tels que représentés sur la Figure 2, rendant la superposition de conteneurs approximative et donc inadaptée à la construction d'édifices destinés à l'habitat. De plus, les « twist-locks » ne permettent qu'un alignement des conteneurs de façon rudimentaire (e.g. supérieur au centimètre) et sont facilement déverrouillables, ce qui génère une source supplémentaire d'insécurité.

Communément, les systèmes de verrouillage adaptés au bridage de conteneurs destinés à l'habitat sont des dispositifs associant des plaques métalliques et des boulons insérés dans les pièces de coin (voir par exemple la demande de brevet CN201474091). Un premier problème lié à ces dispositifs est qu'ils sont dépourvus de moyens permettant le centrage et l'alignement des conteneurs. De plus, les tètes de vis et écrous ainsi insérés dans les pièces de coin sont difficile d'accès pour le serrage.

Un autre système de verrouillage connu est l'utilisation d'un serre-joint reliant des ouvertures latérales 6 des pièces de coins 4 de conteneurs adjacents (voir par exemple la demande de brevet CN201474091). Par contre, un tel dispositif est également dépourvu de moyens permettant l'alignement des conteneurs. De plus, les serre-joints ne permettent pas la connexion de plus de deux conteneurs. Enfin, les conteneurs connectés par un serre-joint ne sont sécurisés que selon un axe unique, par exemple selon l'axe transversal Y rendant la superposition de conteneurs approximative selon les deux autres axes.

La demande de brevet FR2955337 décrit un dispositif de solidification et d'isolation d'un assemblage de conteneurs comprenant une plaque support en acier et un ou plusieurs tenons, le tenon entrant dans une pièce de coin inférieure d'un conteneur (voir la Figure 1 de FR2955337). Par contre, les conteneurs ainsi disposés les uns sur les autres ne sont pas sécurisés (le jeu reste important). Un tel dispositif ne permet pas de résister aux poussées de vents violents ou de satisfaire aux réglementations parasismiques et n'est donc pas adapté à la construction d'édifices destinés à l'habitat, notamment à la construction d'édifices à deux étages et plus.

La publication internationale WO 2005/038155 décrit un élément connecteur comprenant une plaque centrale et des éléments saillant vers le bas et vers le haut depuis la plaque centrale, les éléments saillants passant à travers des ouvertures de joints d'étanchéité et des ouvertures de pièces de coin d'un module inférieur, d'un module inférieur adjacent, d'un module supérieur empilé directement au-dessus du module inférieur, et d'un module supérieur empilé directement au-dessus du module inférieur adjacent ; et des plaques de verrouillage portant chacune une paire de saillies configurées pour être insérées dans des ouvertures des pièces de coin, les plaques de verrouillage présentant des trous traversant alignés avec des trous filetés des éléments saillants de l'élément connecteur, les trous permettant l'insertion de vis.

La présente description à pour but de remédier aux déficiences mentionnées ci-dessus. Un premier objet de la présente description est notamment de fournir un dispositif et un procédé de bridage de conteneurs permettant de sécuriser de façon ferme et précise des conteneurs adjacents pour répondre aux normes actuelles de l'habitat. Un deuxième objet de la présente description est de fournir un dispositif de bridage de conteneurs comprenant un minimum de pièces, permettant une fabrication simplifiée et à bas coût et requérant un minimum d'étapes pour le centrage, l'alignement et l'immobilisation des conteneurs.

### Résumé de l'invention

Selon un premier aspect, la présente description concerne un dispositif de bridage de conteneurs comprenant : un élément d'alignement comprenant un premier tenon adapté à saillir dans une ouverture supérieure d'une pièce de coin d'un premier conteneur et un deuxième tenon adapté à saillir dans une ouverture inférieure d'une pièce de coin d'un deuxième conteneur, un premier élément de bridage comprenant un support plan, un premier élément de projection adapté à saillir dans une ouverture latérale de la pièce de coin du premier conteneur et un deuxième élément de projection adapté à saillir dans une ouverture latérale de la pièce de coin du deuxième conteneur, les éléments de projection étant adaptés à saillir dans les ouvertures latérales lorsque le premier tenon saille dans l'ouverture supérieure et le deuxième tenon saille dans l'ouverture inférieure, et au moins un élément de serrage adapté à connecter par pression le premier élément de bridage et l'élément d'alignement, le dispositif de bridage de conteneurs étant caractérisé en ce que l'un au moins des éléments de projection comprend une surface inclinée par rapport à un plan perpendiculaire au plan du support venant au contact de la surface interne d'une ouverture latérale de sorte que les pièces de coins sont mises en compression verticale par mise en contact des éléments de projection et des surfaces internes des ouvertures latérales, lors du serrage du premier élément de bridage et de l'élément d'alignement.

Selon la présente description, l'un au moins des premier et deuxième éléments de projection comprend une portion de forme oblique, par exemple conique ou tronconique.

Un dispositif de bridage de conteneurs ainsi décrit permet de sécuriser et immobiliser à la fois de façon rapide, ferme et précise des conteneurs adjacents et ne requière qu'un minimum d'étapes pour le centrage, l'alignement et l'immobilisation des conteneurs.

Selon un second aspect, la présente description concerne un procédé de bridage de conteneurs comprenant : le positionnement, sur chaque pièce de coin d'au moins un premier conteneur inférieur, d'un élément d'alignement au moyen d'un premier tenon de l'élément d'alignement saillant dans une ouverture supérieure de la pièce de coin du premier conteneur, le positionnement, sur chaque élément d'alignement, d'une pièce de coin d'au moins un deuxième conteneur supérieur, au moyen d'un deuxième tenon de l'élément d'alignement saillant dans une ouverture inférieure de la pièce de coin du deuxième conteneur, la mise en place pour chaque élément d'alignement, d'au moins un premier élément de bridage comprenant un support plan, un premier élément de projection s'engageant dans une ouverture latérale de la pièce de coin du premier conteneur et un deuxième élément de projection s'engageant dans une ouverture latérale de la pièce de coin du deuxième conteneur, et le serrage du premier élément de bridage et de l'élément d'alignement, le procédé de bridage de conteneurs étant caractérisé en ce que l'un au moins des éléments de projection comprend une surface inclinée par rapport à un plan perpendiculaire au plan du support venant au contact de la surface interne d'une ouverture latérale de sorte que les pièces de coins sont mises en compression verticale par mise en contact des éléments de projection et des surfaces internes des ouvertures latérales, lors du serrage du premier élément de bridage et de l'élément d'alignement.

### Brève description des dessins

La Figure 1 (déjà décrite) représente schématiquement un dispositif de type « verrou tournant » ou « twist-lock » selon l'art antérieur.
La Figure 2 (déjà décrite) représente schématiquement une pièce de coin de conteneur selon l'art antérieur.
Les Figures 3A à 3D représentent des vues isométriques d'une première et d'une deuxième pièce de coin de conteneurs et d'éléments d'un dispositif de bridage selon un exemple de la présente description, pour le bridage des première et deuxième pièces de coin ;
Les Figures 4A à 4C illustrent des vues en coupe des différents éléments montrés sur les Figures 3A à 3D, lors d'une première étape d'un procédé de bridage selon un exemple de la présente description ;
Les Figures 5A et 5B illustrent des vues en coupe des différents éléments montrés sur les Figures 3A à 3D, lors d'une deuxième étape d'un procédé de bridage selon un exemple de la présente description ;
Les Figures 6A à 6C illustrent des vues en coupe des différents éléments montrés sur les Figures 3A à 3D, lors d'une troisième étape d'un procédé de bridage selon un exemple de la présente description ;
Les Figures 7A et 7B illustrent des vues en coupe des différents éléments montrés sur les Figures 3A à 3D, lors d'une quatrième étape d'un procédé de bridage selon un exemple de la présente description ;
Les Figures 8A à 8D représentent des vues isométriques de quatre pièces de coin de conteneurs et d'éléments d'un dispositif de bridage selon un deuxième exemple de la présente description, pour le bridage des quatre pièces de coin ;
Les Figures 9A et 9B représentent respectivement une vue isométrique et une vue en coupe des quatre pièces de coin bridées représentées sur les Figures 8A, 8B, au moyen du dispositif de bridage décrit sur les Figures 8C, 8D ;
Les Figures 10 et 11 représentent respectivement une vue isométrique d'un dispositif de bridage au sol d'une pièce de coin d'un conteneur selon un exemple de la présente description et une vue en coupe de ces éléments avec la pièce de coin, une fois bridés au sol ;
La Figure 12 représente une variante d'un élément d'un dispositif de bridage au sol d'une pièce de coin selon un deuxième exemple de réalisation.

### Description détaillée

Divers modes de réalisation de dispositifs et de procédés de bridage de conteneurs selon la présente description sont décrits en référence aux Figures ci-jointes. Ces Figures sont représentées selon des orientations arbitraires (axe longitudinal X, axe transversal Y et axe vertical Z), mais il sera apparent pour l'homme du métier que les modes de réalisations présentés peuvent être réalisés selon d'autres orientations. Par ailleurs, les éléments connus de l'homme du métier ne seront pas décrits en détails afin d'éviter de compliquer inutilement la description.

Les dispositifs et procédés de bridage de conteneurs selon la présente description sont particulièrement adaptés au bridage de conteneurs destinés à l'habitat (par exemple pour la construction de logements, bureaux, sièges sociaux, salles de réunion, bases de vie, etc.) et qui sont généralement de dimensions normalisées (par exemple, longueur X de 2,991 m, 6,058 m, 9,144 m et 12,192 m (respectivement 10, 20, 30 et 40 pieds) pour une largeur Y de 2,438 m (8 pieds) et une hauteur Z de 2,591 m ou 2,896 m (8.5 ou 9.5 pieds)) selon la norme ISO (Organisation internationale de normalisation). Cependant, il sera apparent pour l'homme du métier que les dispositifs et procédés de bridage de conteneurs selon la présente description sont également adaptés au bridage de tous types de conteneurs comprenant des pièces de coin ayant au moins deux ouvertures et agencées sur deux faces perpendiculaires l'une à l'autre.

Un premier mode de réalisation d'un dispositif et d'un procédé de bridage de conteneurs selon la présente description est décrit en référence aux Figures 3 à 7. Selon ce premier mode de réalisation, le dispositif de bridage de conteneurs comprend un élément d'alignement 10, un premier élément de bridage 20 et deux éléments de serrage 30. Le dispositif de bridage de conteneurs décrit ici est par exemple adapté pour l'empilage de deux conteneurs, c.à.d. pour le bridage d'une pièce de coin supérieure 4_{A} d'un premier conteneur et d'une pièce de coin inférieure 4_{B} d'un deuxième conteneur. Dans la présente description, une pièce de coin supérieure/inférieure correspond à une pièce de coin située sur le dessus/dessous du conteneur lorsque les conteneurs sont empilés.

Les Figures 3A à 3D illustrent des vues isométriques des pièces de coin respectivement supérieure (Figure 3A) et inférieure (Figure 3B) d'un premier et d'un deuxième conteneurs destinés à être fixés l'un sur l'autre, d'un élément d'alignement 10 du dispositif de bridage (Figure 3C) et d'un élément de bridage 20 équipé de deux éléments de serrage 30 (Figure 3D). Les Figures 4A à 4C illustrent respectivement des vues en coupe de la pièce de coin inférieure, de l'élément d'alignement positionné dans la pièce de coin supérieure et de l'élément de bridage 20 équipé de deux éléments de serrage 30.

L'élément d'alignement 10 comprend selon cet exemple un premier tenon 13_{A} et un deuxième tenon 13_{B} destinés à pénétrer respectivement dans une ouverture supérieure 5_{A} de la pièce de coin 4_{A} du premier conteneur et dans une ouverture inférieure 5_{B} d'une pièce de coin 4_{B} du deuxième conteneur. L'élément de bridage 20 comprend un support plan 21 et des premier et deuxième éléments de projection 22 et 23 destinés à pénétrer respectivement dans des ouvertures latérales 6_{A} et 6_{B} des pièces de coin 4_{A} et 4_{B} des conteneurs. Les premier et deuxième éléments de serrage 30 sont destinés à venir connecter par pression respectivement le premier élément de projection 22 avec le premier tenon 13_{A} et le deuxième élément de projection 23 avec le deuxième tenon 13_{B}, entrainant la mise en compression des première et deuxième pièces de coin 4_{A} et 4_{B} comme cela sera décrit en détails par la suite. Grâce à la coopération de l'élément d'alignement 10 et de l'élément de bridage 20, un bridage des deux conteneurs est obtenu avec une très bonne précision d'alignement et un jeu réduit à zéro.

Selon un exemple, l'élément d'alignement 10 comprend un élément de support 12, par exemple une plaque, par exemple en matériau métallique, disposé entre et connecté à une portion proximale 18 du premier tenon 13_{A} et une portion proximale 18 du deuxième tenon 13_{B}. Selon un mode de réalisation, le premier tenon 13_{A} et/ou le deuxième tenon 13_{B} comprend une portion distale 19 pointue ou convexe et préférablement conique facilitant l'insertion de l'élément d'alignement 10 dans les pièces de coin 4. L'élément d'alignement 10 peut être réalisé en une seule pièce moulée ; alternativement, les différentes pièces (élément de support et tenons) sont assemblés puis soudés, bridés et/ou vissés par des moyens connus. Les dimensions des portions proximales 18 sont adaptées aux dimensions des ouvertures supérieure 5_{A} et inférieure 5_{B} des pièces de coin à assembler. Avantageusement, les portions proximales 18 sont dimensionnées pour garder du jeu dans les dimensions latérales X, Y (Figure 3) une fois l'élément d'alignement 10 positionné dans les ouvertures supérieure et inférieure des pièces de coin, ce qui permettra lors du bridage d'ajuster le positionnement de l'élément d'alignement.

Selon un mode de réalisation, la portion proximale 18 des tenons comprend une section sensiblement oblongue selon le plan horizontal (XY), afin de coopérer avec des ouvertures supérieures/inferieures comprenant également une section sensiblement oblongue selon le plan horizontal (XY) ; ainsi un bridage supplémentaire peut être obtenu selon l'axe Y lors du serrage de l'ensemble.

Afin de connecter par pression les tenons 13_{A} et 13_{B} de l'élément d'alignement 10 aux éléments de projection 22 et 23 du premier élément de bridage 20, chaque tenon est percé d'un trou 15, débouchant ou non, destiné à recevoir une extrémité de l'élément de serrage 30. Le serrage peut être réalisé, par exemple, par vissage, l'élément de serrage 30 et le trou 15 étant adaptés au mode de serrage. Par exemple, le trou 15 est un trou fileté et l'élément de serrage 30 est une vis.

Selon une variante, la connexion par pression du premier élément de bridage (20) et de l'élément d'alignement (10) peut être réalisée au moyen d'un ou plusieurs élément(s) de serrage 30 destinés à connecter par pression l'élément d'alignement 10 et l'élément de bridage 20 au niveau de l'élément de support 12, par exemple par vissage, par exemple au travers d'un trou percé au travers du support plan 21 et de l'élément de support 12. Dans ce cas, il n'est pas nécessaire de prévoir des trous dans les tenons 13_{A} et 13_{B} ou les éléments de projection 24 et 25.

Selon un mode de réalisation, l'élément d'alignement 10 comprend en outre une ou plusieurs cale(s) d'épaisseur 16, disposée(s) sur tout ou partie des surfaces de la plaque formant l'élément de support. La cale d'épaisseur, par exemple en élastomère ou caoutchouc, ou en matériau métallique (e.g. acier), permet d'ajuster le jeu de l'ensemble pendant l'opération de bridage, afin de compenser les éventuelles variations dimensionnelles des conteneurs. Selon un mode de réalisation, les cale(s) d'épaisseur 16 peuvent être disposées sur une ou les deux surfaces horizontales de l'élément de support 12, autour des premier et deuxième tenons 13_{A} et 13_{B}. Selon un mode de réalisation, des cales d'épaisseur 16 sont disposées de part et d'autre du premier tenon 13_{A} et/ou du second tenon 13_{B}. Selon une variante, la cale d'épaisseur 16 peut comprendre un matériau isolant, par exemple un isolant phonique, permettant ainsi au dispositif de bridage de répondre à des normes d'isolation.

Selon une variante, l'élément de bridage 20 comprend un support plan 21 (par exemple une plaque métallique) sur lequel sont disposés sur une même face, le premier élément de projection 22 et le deuxième élément de projection 23. Selon un mode de réalisation, le premier élément de projection 22 et/ou le deuxième élément de projection 23 comprend une section sensiblement oblongue selon le plan vertical (ZY), afin de coopérer avec une ouverture latérale 6_{A} et/ou 6_{B} comprenant également une section sensiblement oblongue selon le plan vertical (ZY) ; ainsi un bridage supplémentaire est obtenu selon l'axe Y lors du serrage de l'ensemble. Selon une variante, l'élément de bridage 20 comprenant le support plan 21 et les éléments de projection 22 et 23 est formé en une seule pièce moulée. L'élément de bridage 20 comprend, selon une variante, un premier orifice 24 traversant le support plan 21 et le premier élément de projection 22, et un deuxième orifice 25 traversant le support plan 21 et le deuxième élément de projection 23 pour le passage des éléments de serrage 30.

Lors du serrage par le ou les élément(s) de serrage 30, les éléments de projection 22 et 23 entrent en contact avec les surfaces internes respectivement supérieure et inférieure des ouvertures latérales 6_{A} et 6_{B} des pièces de coin 4_{A} et 4_{B} des conteneurs, référencées 8_{A} et 8_{B} sur les figures. Avantageusement, au moins un des premier et deuxième éléments de projection 22 et 23 comprend au moins une portion de forme oblique 26, par exemple une portion de forme conique ou tronconique, formant une surface inclinée par rapport au plan horizontal (XY). Cette surface inclinée permet lors du serrage d'assurer le contact entre les éléments de projection 22 et 23 et les surfaces internes 8_{A} et 8_{B} des ouvertures latérales 6_{A} et 6_{B} des pièces de coin, respectivement, entraînant la mise en compression verticale (selon l'axe Z) des pièces de coin. En pratique, il est suffisant qu'un seul des éléments de projection comprenne une portion de forme oblique, comme cela est représenté sur la Figure 4C. Cependant, il est également possible de prévoir que les deux éléments de projection soient munis d'une portion de forme oblique, coopérant chacune avec une surface interne des ouvertures latérales 6_{A} et 6_{B}.

Le bridage des conteneurs au moyen du dispositif précédemment décrit permet d'aligner et d'immobiliser parfaitement les deux conteneurs disposés l'un au dessus de l'autre. Les Figures 4 à 7 illustrent un exemple de procédé de bridage mettant en oeuvre le dispositif précédemment décrit.

L'opération de bridage des deux conteneurs est effectuée en parallèle sur les quatre coins des deux conteneurs. Dans une première étape représentée sur la Figure 4B, le procédé de bridage comprend, sur chacun des coins, le positionnement de l'élément d'alignement 10 sur la pièce de coin 4_{A} du premier conteneur au moyen du tenon 13_{A} qui vient s'insérer dans l'ouverture supérieure 5_{A} de la pièce de coin 4_{A}. Du fait du jeu existant entre la portion proximale 18 du tenon 13_{A} et l'ouverture supérieure 5_{A} de la pièce de coin 4_{A}, la mise en place est faite de façon approximative, le tenon étant sensiblement centré sur l'ouverture.

Comme illustré sur les Figures 5A et 5B, il peut ensuite être procédé au positionnement de la pièce de coin 4_{B} du deuxième conteneur sur l'élément d'alignement 10 au moyen du tenon 13_{B} qui vient s'insérer dans l'ouverture inférieure 5_{B} de la pièce de coin 4_{B}. Là encore, la mise en place est approximative, le tenon 13_{B} étant sensiblement centré sur l'ouverture 5_{B}, comme cela apparait sur la vue de coupe montrée sur la Figure 5B. L'élément d'alignement 10 permet ainsi une mise en place approximative des pièces de coin 4_{A}, 4_{B}.

L'élément de bridage 20 est ensuite positionné (Figure 6A), de telle sorte que les éléments de projection 22, 23 pénètrent dans des ouvertures 6_{A} et 6_{B} des faces latérales des pièces de coin et que, selon cette variante, les éléments de serrage 30 connectent par pression les éléments de projection 22 et 23 aux tenons 13_{A} et 13_{B}.

Dans une première étape du serrage illustrée sur les Figures 6A à 6C, un premier contact référencé C₁ sur les Figures 6A et 6C est établi entre les éléments de projection 22, 23 de l'élément de bridage 20 et les surfaces internes 8_{A} et 8_{B} des ouvertures latérales des pièces de coin. Ce premier contact permet la mise en compression verticale (selon l'axe Z) des pièces de coin, limitant à zéro le jeu selon cet axe. Il est rendu possible dans cet exemple par la coopération entre la surface inclinée de la portion oblique 26 de l'élément de projection 22 avec la surface interne 8_{A} de l'ouverture latérale de la pièce de coin 4_{A}. Avantageusement, comme cela est illustré sur la Figure 6A, la surface interne de la pièce de coin qui coopère avec la portion oblique 26 présente elle-même une surface inclinée, afin d'améliorer le serrage en augmentant la surface en contact. Comme cela apparait sur la Figure 6B, les tenons sont encore dans une position centrale par rapport aux ouvertures inférieure et supérieure des pièces de coin.

Dans une deuxième étape du serrage illustrée sur les Figures 7A et 7B, un deuxième contact référencé C₂ sur les Figures est établi entre les parties proximales des tenons 13_{A}, 13_{B} et les surfaces internes 9_{A}, 9_{B} des ouvertures inférieure et supérieure 5_{A}, 5_{B} des pièces de coin. Ceci est rendu possible par le jeu existant entre l'élément d'alignement et les ouvertures des pièces de coin. Cette deuxième mise en contact permet de serrer les pièces de coin latéralement. Ainsi, le jeu étant réduit à zéro selon l'axe longitudinal X. Dans l'exemple où les surfaces qui coopèrent (surfaces des parties proximales des tenons et surfaces internes 9_{A}, 9_{B} des ouvertures inférieure et supérieure 5_{A}, 5_{B} des pièces de coin) sont de forme sensiblement oblongue, le jeu se trouve également fortement réduit selon l'axe transversal Y, car les surfaces se centrent les unes par rapport aux autres. Un alignement très précis des pièces de coin est alors obtenu. Les deux conteneurs sont alors parfaitement maintenus et alignés.

Selon une variante, le procédé de bridage de conteneurs peut comprendre, en outre, le coulage d'un matériau de fixation, par exemple une résine de scellement, dans l'espace vide 7 à l'intérieur d'au moins un des pièces de coin, comme cela est représenté sur la Figure 7A. La résine de scellement (70) permet ainsi une sécurisation accrue de l'édifice en empêchant tout glissement de l'ensemble comprenant les pièces de coin et le dispositif de bridage de conteneurs.

Le dispositif et le procédé de bridage de conteneurs tel que décrit précédemment s'applique également au bridage de quatre conteneurs, comme cela est expliqué plus en détails ci-dessous.

Un exemple de dispositif de bridage de conteneurs selon un mode de réalisation adapté au bridage de quatre conteneurs est décrit en référence aux Figures 8 et 9. Les Figures 8A et 8B illustrent respectivement des pièces de coin 6_{A},6_{C} de deux premiers conteneurs (conteneurs inférieurs) et des pièces de coin 6_{B},6_{D} de deux autres conteneurs (conteneurs supérieurs) destinés à être alignés et fixés sur les deux conteneurs inférieurs. Les Figures 8C et 8D représentent des vues isométriques d'un exemple d'élément d'alignement 11 et d'éléments de bridage 20 équipés d'éléments de serrage 30 adaptés pour le bridage des conteneurs. La Figure 9A montre une vue isométrique des pièces de coin bridées et la Figure 9B respectivement une vue en coupe de la Figure 9A. Sur ces Figures, les éléments identiques aux éléments décrits en référence au premier mode de réalisation ne sont pas décrits à nouveau. Selon ce mode de réalisation, l'élément d'alignement comprend, outre les caractéristiques techniques précédemment décrites pour l'élément d'alignement 10, un troisième tenon 13_{C} et un quatrième tenon 13_{D} destinés à s'insérer dans des ouvertures supérieure 5_{C} et inférieure 5_{D} des pièces de coin 4_{C} et 4_{D} d'un troisième conteneur et d'un quatrième conteneur, respectivement. Les éléments de bridage 20, par exemple identiques à ceux décrits en référence au premier mode de réalisation, comprennent chacun des premier et deuxième éléments de projection 22, 23 destinés à pénétrer dans des ouvertures latérales 6_{A-D} des pièces de coin des premier et deuxième conteneurs d'une part et des troisième et quatrième conteneurs d'autre part. Avantageusement, au moins l'un des éléments de projection comprend une portion de forme oblique, comme précédemment décrit dans l'exemple de réalisation précédent. Des éléments de serrage 30 permettent la connexion par pression de chaque élément de projection avec un tenon de l'élément d'alignement 11.

Le dispositif et le procédé de bridage de conteneurs selon ce deuxième mode de réalisation permettent comme précédemment, d'immobiliser quatre conteneurs avec précision et sécurité. Ainsi, il pourra être procédé comme précédemment au bridage des conteneurs pas une mise en place approximative d'éléments d'alignement 10 ou 11 aux coins supérieurs des deux conteneurs inférieurs, les éléments d'alignement 11 étant adaptés aux deux coins supérieurs communs des conteneurs. Les conteneurs supérieurs sont ensuite positionnés sur les deux conteneurs inférieurs en procédant à la mise en place des tenons des éléments d'alignement dans les pièces de coin inférieurs des conteneurs supérieurs destinés à être fixés sur les conteneurs inférieurs. Puis le serrage peut être réalisé comme précédemment en deux étapes, grâce à l'insertion des éléments de bridage 20 dans les ouvertures latérales des pièces de coin et la connexion par pression de l'élément d'alignement avec les dispositifs de bridage, par exemple en connectant les éléments de projection 22, 23 avec les tenons. Sur la Figure 9B, on observe ainsi une vue en coupe des éléments après serrage. Ici, les deux contacts sont établis, respectivement entre les surfaces internes des ouvertures latérales des pièces de coin et les éléments de projection et entre les parties proximales des tenons et les surfaces internes des ouvertures inférieure et supérieure des pièces de coin, permettant de réduire à zéro le jeu verticalement et latéralement.

Selon une variante, le procédé de bridage selon la présente description comprend en outre le bridage du ou des conteneur(s) inférieur(s) au sol. Ainsi, dans l'assemblage des conteneurs, il est procédé d'abord au bridage au sol du ou des conteneur(s) inférieur(s), puis à l'alignement et à la fixation du ou des conteneur(s) supérieur(s) sur le(s) conteneur(s) inférieur(s), comme cela a été décrit précédemment.

La Figure 10 représente un exemple de dispositif de bridage au sol selon la présente description et la Figure 11 montre une vue de coupe d'une pièce de coin fixée au sol au moyen d'un dispositif de bridage tel que représenté sur la Figure 10.

Selon l'exemple de la Figure 10, le dispositif de bridage comprend un élément d'alignement 40, un premier élément de bridage 50, un premier élément de fixation 30 et au moins un premier élément d'ancrage 60. Le dispositif de bridage décrit ici est adapté pour l'immobilisation d'un conteneur au sol, c.à.d. pour le bridage d'une pièce de coin inférieure 4_{B} d'un premier conteneur. Les éléments communs aux éléments décrits en référence au dispositif de bridage de conteneurs sont référencés de façon identique.

Selon une variante, l'élément d'alignement 40 comprend selon cet exemple une bêche 42 destinée à être fixé dans le sol (par exemple ancrée dans une surface bétonnée) et un premier tenon 13_{B} destiné à pénétrer dans une ouverture inférieure 5_{B} d'une pièce de coin 4_{B} du conteneur que l'on cherche à fixer.

Selon une variante, l'élément de bridage 50 comprend une première portion 51 (par exemple une plaque métallique) sur laquelle est disposé sur une première face, un élément de projection 53 destiné à pénétrer dans une ouverture latérale 6_{B} de la pièce de coin 4_{B} du conteneur. L'élément de bridage 50 comprend, en outre, une deuxième portion 52 (par exemple une plaque métallique), s'étendant à partir de la première portion, dans une direction opposée à celle de l'élément de projection. Par exemple, les deux portions 51 et 52 sont sensiblement perpendiculaires, formant une équerre. Dans l'exemple de réalisation décrit, la première portion 51 comprend, en outre, un premier orifice 54 traversant la première portion 51 et l'élément de projection 53 pour le passage de l'élément de fixation 30. Afin de connecter par pression la deuxième portion 52 au sol, la deuxième portion 52 comprend, en outre, au moins un deuxième orifice 55 traversant la deuxième portion 52 pour le passage d'un ou plusieurs éléments d'ancrage 60. L'ancrage peut être réalisé par vissage au sol de l'élément d'ancrage 60. Par exemple, l'élément d'ancrage 60 est une vis. Grâce à la coopération de l'élément d'alignement 40 et de l'élément de bridage 50, un bridage du conteneur au sol est obtenu avec une très bonne précision d'alignement et un verrouillage sécurisé est réalisé.

La Figure 12 représente une variante d'un dispositif de bridage au sol adapté au bridage de deux conteneurs.

Selon cette variante, l'élément d'alignement 41 comprend avantageusement deux tenons 13B, 13D destinés à pénétrer dans des ouvertures inférieures de pièces de coin des conteneurs que l'on cherche à fixer.

Bien que décrite à travers un certain nombre d'exemples de réalisation détaillés, les dispositifs et procédés de bridage de conteneurs décrits dans la présente demande comprennent différentes variantes, modifications et perfectionnements qui apparaîtront de façon évidente à l'homme de l'art, étant entendu que ces différentes variantes, modifications et perfectionnements font partie de la portée de l'invention, telle que définie par les revendications qui suivent.

## Revendications

1. Dispositif de bridage de conteneurs comprenant :
un élément d'alignement (10, 11) comprenant un premier tenon (13_{A}) adapté à saillir dans une ouverture supérieure (5_{A}) d'une pièce de coin (4_{A}) d'un premier conteneur et un deuxième tenon (13_{B}) adapté à saillir dans une ouverture inférieure (5_{B}) d'une pièce de coin (4_{B}) d'un deuxième conteneur,
un premier élément de bridage (20) comprenant un support plan (21), un premier élément de projection (22) adapté à saillir dans une ouverture latérale (6_{A}) de la pièce de coin (4_{A}) du premier conteneur et un deuxième élément de projection (23) adapté à saillir dans une ouverture latérale (6_{B}) de la pièce de coin (4_{B}) du deuxième conteneur, les éléments de projection (22, 23) étant adaptés à saillir dans les ouvertures latérales (6_{B}, 6_{A}) lorsque le premier tenon (13_{A}) saille dans l'ouverture supérieure (5_{A}) et le deuxième tenon (13_{B}) saille dans l'ouverture inférieure (5_{B}), et
au moins un élément de serrage (30) adapté à serrer le premier élément de bridage (20) à l'élément d'alignement (10, 11),
le dispositif de bridage de conteneurs étant **caractérisé en ce que**
l'un au moins des éléments de projection (22, 23) comprend une surface inclinée par rapport à un plan perpendiculaire au plan du support (21) venant au contact de la surface interne (8_{A}) d'une ouverture latérale (6_{A}) de sorte que les pièces de coins (4_{A}, 4_{B}) sont mises en compression verticale par mise en contact des éléments de projection (22, 23) et des surfaces internes des ouvertures latérales (6_{A}, 6_{B}), lors du serrage du premier élément de bridage (20) et de l'élément d'alignement (10, 11).

2. Dispositif selon la revendication 1, dans lequel :
au moins un des premier et deuxième éléments de projection (22, 23) comprend une portion (26) de forme tronconique.

3. Dispositif selon l'une quelconque des revendications 1 ou 2, dans lequel l'élément d'alignement (10, 11) comprend un élément de support (12) disposé entre et connecté aux premier et deuxième tenons (13_{A}, 13_{B}).

4. Dispositif selon la revendication 3, dans lequel l'élément de support (12) comprend une cale d'épaisseur (16) disposée sur tout ou partie d'au moins une surface de l'élément de support (12).

5. Dispositif selon l'une quelconque des revendications précédentes, comprenant un premier élément de serrage (30) adapté à serrer le premier tenon (13_{A}) au premier élément de projection (22) et un deuxième élément de serrage (30) adapté à serrer le deuxième tenon (13_{B}) au deuxième élément de projection (23).

6. Dispositif selon l'une quelconque des revendications précédentes, dans lequel :
l'élément d'alignement (11) comprend, en outre, un troisième tenon (1 3_{C}) adapté à saillir dans une ouverture supérieure (5_{C}) d'une pièce de coin (4_{C}) d'un troisième conteneur, et un quatrième tenon (13_{D}) adapté à saillir dans une ouverture inférieure (5_{D}) d'une pièce de coin (4_{D}) d'un quatrième conteneur,
le dispositif comprenant, en outre :
un deuxième élément de bridage (20) comprenant un support plan (21), un premier élément de projection (22) adapté à saillir dans une ouverture latérale (6_{C}) de la pièce de coin (4_{C}) du troisième conteneur et comprenant un deuxième élément de projection (23) adapté à saillir dans une ouverture latérale (6_{D}) de la pièce de coin (4_{D}) du quatrième conteneur,
au moins un élément de serrage (30) adapté à serrer le deuxième élément de bridage (20) à l'élément d'alignement (10, 11).

7. Dispositif selon la revendication 6, comprenant un premier élément de serrage (30) adapté à serrer le troisième tenon (13_{C}) au premier élément de projection (22) du deuxième élément de bridage et un deuxième élément de serrage (30) adapté à serrer le quatrième tenon (13_{D}) au deuxième élément de projection (23) du deuxième élément de bridage.

8. Procédé de bridage de conteneurs comprenant :
le positionnement, sur chaque pièce de coin (4_{A}) d'au moins un premier conteneur, d'un élément d'alignement (10, 11) au moyen d'un premier tenon (13_{A}) de l'élément d'alignement (10, 11) saillant dans une ouverture supérieure (5_{A}) de la pièce de coin (4_{A}) du premier conteneur,
le positionnement, sur chaque élément d'alignement (10, 11), d'une pièce de coin (4_{B}) d'au moins un deuxième conteneur, au moyen d'un deuxième tenon (13_{B}) de l'élément d'alignement (10, 11) saillant dans une ouverture inférieure (5_{B}) de la pièce de coin (4_{B}) du deuxième conteneur,
la mise en place pour chaque élément d'alignement, d'au moins un premier élément de bridage (20) comprenant un support plan (21), un premier élément de projection (22) s'engageant dans une ouverture latérale (6_{A}) de la pièce de coin (4_{A}) du premier conteneur et un deuxième élément de projection (23) s'engageant dans une ouverture latérale (6_{B}) de la pièce de coin (4_{B}) du deuxième conteneur, et
le serrage du premier élément de bridage (20) et de l'élément d'alignement (10, 11) au moyen d'au moins un élément de serrage (30), le procédé de bridage de conteneurs étant **caractérisé en ce que**
l'un au moins des éléments de projection (22, 23) comprend une surface inclinée par rapport à un plan perpendiculaire au plan du support (21) venant au contact de la surface interne (8_{A}) d'une ouverture latérale (6_{A}) de sorte que les pièces de coins (4_{A}, 4_{B}) sont mises en compression verticale par mise en contact des éléments de projection (22, 23) et des surfaces internes des ouvertures latérales (6_{A}, 6_{B}), lors du serrage du premier élément de bridage (20) et de l'élément d'alignement (10, 11).

9. Procédé selon la revendication 8, dans lequel le serrage comprend, dans une première étape de serrage, la formation d'un premier contact (C₁) entre les éléments de projection (22, 23) de l'élément de bridage (20) et des surfaces internes (8A, 8_{B}) des ouvertures latérales (6_{A,} 6_{B}) des pièces de coin, puis dans une deuxième étape de serrage, la formation d'un deuxième contact (C₂) entre les parties proximales des tenons (13_{A}, 13_{B}) et des surfaces internes des ouvertures inférieure et supérieure (5_{A}, 5_{B}) des pièces de coin.

10. Procédé selon l'une quelconque des revendications 8 ou 9, comprenant en outre :
le coulage d'un matériau de fixation dans un espace vide (7) à l'intérieur d'au moins une pièce de coin (4_{B}, 4_{D}).

11. Procédé selon l'une quelconque des revendications 8 à 10 comprenant en outre :
Le bridage préalable d'au moins un conteneur au sol.

12. Kit de bridage de conteneurs au sol et entre eux comprenant :
Un ensemble de dispositifs de bridage de conteneurs selon l'une quelconque des revendications 1 à 5 pour le bridage des conteneurs entre eux;
Un ensemble de dispositifs de bridage d'un conteneur au sol comprenant :
un élément d'alignement (40, 41) comprenant une bêche (43) et un premier tenon (13_{B}) adapté à saillir dans une ouverture inférieure (5_{B}) d'une pièce de coin (4_{A}) d'un conteneur à brider au sol,
un premier élément de bridage (50) comprenant une première portion (51) et une deuxième portion (52) s'étendant sensiblement perpendiculairement, la première portion (51) comprenant un élément de projection (53) adapté à saillir dans une ouverture latérale (6_{B}) de la pièce de coin (4_{B}) du conteneur à brider au sol, et
au moins un premier élément d'ancrage (60) adapté à ancrer la deuxième portion (52) du premier élément de bridage (50) au sol.

## Patentansprüche

1. Vorrichtung zum Festspannen von Behältern, umfassend:
ein Ausrichtungselement (10, 11) mit einem ersten Zapfen (13A), der geeignet ist, in eine obere Öffnung (5A) eines Eckstücks (4A) eines ersten Behälters zu ragen, und einem zweiten Zapfen (13B), der geeignet ist, in eine untere Öffnung (5B) eines Eckstück (4B) eines zweiten Behälters zu ragen,
ein erstes Festspannelement (20) mit einem flächigen Träger (21), einem ersten vorspringenden Element (22), das geeignet ist, in eine seitliche Öffnung (6A) des Eckstücks (4A) des ersten Behälters zu ragen, und einem zweiten vorspringenden Element (23), das geeignet ist, in eine seitliche Öffnung (6B) des Eckstücks (4B) des zweiten Behälters zu ragen, wobei die vorspringenden Elemente (22, 23) geeignet sind, in die Seitenöffnungen (6B, 6A) zu ragen, wenn der erste Zapfen (13A) in die obere Öffnung (5A) ragt und der zweite Zapfen (13B) in die untere Öffnung (5B) ragt, und
mindestens ein Feststellelement (30), das geeignet ist, das erste Festspannelement (20) an dem Ausrichtungselement (10, 11) festzustellen,
wobei die Vorrichtung zum Festspannen von Behältern **dadurch gekennzeichnet ist, dass**
mindestens eines der vorspringenden Elemente (22, 23) eine Fläche aufweist, die zu einer zur Ebene des Trägers (21) senkrechten Ebene geneigt ist und gegen die Innenfläche (8A) einer seitlichen Öffnung (6A) zur Anlage kommt, so dass die Eckstücke (4A, 4B) durch Zuranlagebringen der vorspringenden Elemente (22, 23) und der Innenflächen der seitlichen Öffnungen (6A, 6B) beim Feststellen des ersten Festspannelements (20) und des Ausrichtungselements (10, 11) vertikal gegeneinander gepresst werden.

2. Vorrichtung nach Anspruch 1, bei der mindestens eines der ersten und zweiten vorspringenden Elemente (22, 23) einen kegelstumpfförmigen Abschnitt (26) aufweist.

3. Vorrichtung nach einem beliebigen der Ansprüche 1 oder 2, bei der das Ausrichtungselement (10, 11) ein zwischen dem ersten und dem zweiten Zapfen (13A, 13B) angeordnetes und damit verbundenes tragendes Element (12) aufweist.

4. Vorrichtung nach Anspruch 3, bei der das tragende Element (12) ein Ausgleichstück (16) aufweist, das auf mindestens einer gesamten Fläche des tragenden Elements (12) oder auf einem Teil davon angeordnet ist.

5. Vorrichtung nach einem beliebigen der vorhergehenden Ansprüche mit einem ersten Feststellelement (30), das geeignet ist, den ersten Zapfen (13A) an dem ersten vorspringenden Element (22) festzustellen, und einem zweiten Feststellelement (30), das geeignet ist, den zweiten Zapfen (13B) an dem zweiten vorspringenden Element (23) festzustellen.

6. Vorrichtung nach einem beliebigen der vorhergehenden Ansprüche, bei der:
das Ausrichtungselement (11) ferner einen dritten Zapfen (13C) aufweist, der geeignet ist, in eine obere Öffnung (5C) eines Eckstücks (4C) eines dritten Behälters zu ragen,
und einen vierten Zapfen (13D), der geeignet ist, in eine untere Öffnung (5D) eines Eckstücks (4D) eines vierten Behälters zu ragen,
wobei die Vorrichtung ferner Folgendes aufweist:
ein zweites Festspannelement (20) mit einem flächigen Träger (21), einem ersten vorspringenden Element (22), das geeignet ist, in eine seitliche Öffnung (6C) des Eckstücks (4C) des dritten Behälters zu ragen, und einem zweiten vorspringenden Element (23), das geeignet ist, in eine seitliche Öffnung (6D) des Eckstücks (4D) des vierten Behälters zu ragen,
mindestens ein Feststellelement (30), das geeignet ist, das zweite Festspannelement (20) an dem Ausrichtungselement (10, 11) festzustellen.

7. Vorrichtung nach Anspruch 6, mit einem ersten Feststellelement (30), das geeignet ist, den dritten Zapfen (13C) an dem ersten vorspringenden Element (22) des zweiten Festspannelements festzustellen, und einem zweiten Feststellelement (30), das geeignet ist, den vierten Zapfen (13D) an dem zweiten vorspringenden Element (23) des zweiten Festspannelements festzustellen.

8. Verfahren zum Festspannen von Behältern, umfassend:
die Positionierung - an jedem Eckstück (4A) mindestens eines ersten Behälters - eines Ausrichtungselements (10, 11) mittels eines ersten Zapfens (13A) des Ausrichtungselements (10, 11), der in eine obere Öffnung (5A) des Eckstücks (4A) des ersten Behälters ragt,
die Positionierung - an jedem Ausrichtungselement (10, 11) - eines Eckstücks (4B) mindestens eines zweiten Behälters mittels eines zweiten Zapfens (13B) des Ausrichtungselements (10, 11), der in eine untere Öffnung (5B) des Eckstücks (4B) des zweiten Behälters ragt,
das Einsetzen - für jedes Ausrichtungselement - mindestens eines ersten Festspannelements (20) umfassend einen flächigen Träger (21), wobei ein erstes vorspringendes Element (22) in eine seitliche Öffnung (6A) des Eckstücks (4A) des ersten Behälters greift und ein zweites vorspringendes Element (23) in eine seitliche Öffnung (6B) des Eckstücks (4B) des zweiten Behälters greift, und
das Feststellen des ersten Festspannelements (20) und des Ausrichtungselements (10, 11) mittels mindestens eines Feststellelements (30),
wobei das Verfahren zum Festspannen von Behältern **dadurch gekennzeichnet ist, dass** mindestens eines der vorspringenden Elemente (22, 23) eine Fläche aufweist, die zu einer zur Ebene des Trägers (21) senkrechten Ebene geneigt ist und gegen die Innenfläche (8A) einer seitlichen Öffnung (6A) zur Anlage kommt, so dass die Eckstücke (4A, 4B) durch Zuranlagebringen der vorspringenden Elemente (22, 23) und der Innenflächen der seitlichen Öffnungen (6A, 6B) beim Feststellen des ersten Festspannelements (20) und des Ausrichtungselements (10, 11) vertikal gegeneinander gepresst werden.

9. Verfahren nach Anspruch 8, bei dem das Feststellen in einem ersten Feststellschritt die Herstellung eines ersten Kontakts (C1) zwischen den vorspringenden Elementen (22, 23) des Festspannelements (20) und den Innenflächen (8A, 8B) der seitlichen Öffnungen (6A, 6B) der Eckstücke umfasst und in einem zweiten Feststellschritt die Herstellung eines zweiten Kontakts (C2) zwischen den proximalen Teilen der Zapfen (13A, 13B) und der Innenflächen der unteren und der oberen Öffnung (5A, 5B) der Eckstücke.

10. Verfahren nach einem beliebigen der Ansprüche 8 oder 9, umfassend ferner das Gießen eines Befestigungsmaterials in einen Hohlraum (7) innerhalb mindestens eines Eckstücks (4B, 4D).

11. Verfahren nach einem beliebigen der Ansprüche 8 bis 10, umfassend ferner das Vor-ab-Festspannen mindestens eines Behälters am Boden.

12. Satz zum Festspannen von Behältern am Boden und aneinander, umfassend eine Anordnung aus Vorrichtungen zum Festspannen von Behältern nach einem beliebigen der Ansprüche 1 bis 5 für das Festspannen von Behältern aneinander, wobei eine Anordnung aus Vorrichtungen zum Festspannen eines Behälters am Boden Folgendes aufweist:
ein Ausrichtungselement (40, 41) mit einem Spaten (43) und einem ersten Zapfen (13B), der geeignet ist, in eine untere Öffnung (5B) eines Eckstücks (4A) eines am Boden festzuspannenden Behälters zu ragen,
ein erstes Festspannelement (50) mit einem ersten Abschnitt (51) und einem zweiten Abschnitt (52), die sich im Wesentlichen senkrecht erstrecken, wobei der erste Abschnitt (51) ein vorspringendes Element (53) aufweist, das geeignet ist, in eine seitliche Öffnung (6B) des Eckstücks (4B) des am Boden festzuspannenden Behälters zu ragen, und
mindestens ein erstes Verankerungselement (60), das geeignet ist, den zweiten Abschnitt (52) des ersten Festspannelements (50) am Boden zu verankern.

## Claims

1. A container clamping device comprising:
an alignment member (10, 11) comprising a first pin (13_{A}) configured for protruding into an upper opening (5_{A}) of a corner fitting (4_{A}) of a first container and a second pin (13_{B}) configured for protruding into a lower opening (5_{B}) of a corner fitting (4_{B}) of a second container,
a first clamping member (20) comprising a flat support (21), a first projection member (22) configured for protruding into a lateral opening (6_{A}) of the corner fitting (4_{A}) of the first container and a second projection member (23) configured for protruding into a lateral opening (6_{B}) of the corner fitting (4_{B}) of the second container, the projection members (22, 23) being configured for protruding into the lateral openings (6_{B}, 6_{A}) when the first pin (13_{A}) protrudes into the upper opening (5_{A}) and the second pin (13_{B}) protrudes into the lower opening (5_{B}), and
at least one tightening member (30) configured for tightening the first clamping member (20) to the alignment member (10, 11), the clamping device for containers being **characterized in that**
at least one of the projection members (22, 23) comprises a surface that is inclined in relation to a plane perpendicular to the plane of support (21) engaging with the inner surface (8_{A}) of a lateral opening (6_{A}) such that the corner fittings (4_{A}, 4_{B}) are vertically compressed by contacting the projection members (22, 23) and the inner surfaces of the lateral openings (6_{A}, 6_{B}), when tightening the first clamping member (20) to the alignment member (10, 11).

2. The device according to claim 1, wherein:
at least one of the first and second projection members (22, 23) comprises a portion (26) in a truncated cone shape.

3. The device according to any one of claims 1 or 2, wherein the alignment member (10, 11) comprises a support member (12) disposed between and connected to the first and second pins (13_{A}, 13_{B}).

4. The device according to claim 3, wherein the support member (12) comprises a shim (16) disposed over all or part of at least one support member (12) surface.

5. The device according to any one of the preceding claims, comprising a first tightening member (30) configured for clamping the first pin (13_{A}) to the first projection member (22) and a second tightening member (30) configured for clamping the second pin (13_{B}) to the second projection member (23).

6. The device according to any one of the preceding claims, wherein:
the alignment member (11) further comprises a third pin (13_{C}) configured for protruding into an upper opening (5_{C}) of a corner fitting (4_{C}) of a third container, and a fourth pin (13_{D}) configured for protruding into a lower opening (5_{D}) of a corner fitting (4_{D}) of a fourth container,
the device further comprising:
a second clamping member (20) comprising a flat support (21), a first projection member (22) configured for protruding into a lateral opening (6_{C}) of the corner fitting (4_{C}) of the third container and comprising a second projection member (23) configured for protruding into a lateral opening (6_{D}) of the corner fitting (4_{D}) of the fourth container,
at least one tightening member (30) configured for tightening the second clamping member (20) to the alignment member (10, 11).

7. The device according to claim 6, comprising a first tightening member (30) configured for tightening the third pin (13_{C}) to the first projection member (22) of the second clamping member and a second tightening member (30) configured for tightening the fourth pin (13_{D}) to the second projection member (23) of the second clamping member.

8. A container clamping method comprising:
the positioning, on each corner fitting (4_{A}) of at least one first container, of an alignment member (10, 11) by means of a first pin (13_{A}) of the alignment member (10, 11) projecting into an upper opening (5_{A}) of the corner fitting (4_{A}) of the first container,
the positioning, on each alignment member (10, 11), of a corner fitting (4_{B}) of at least one second container, by means of a second pin (13_{B}) of the alignment member (10, 11) protruding into a lower opening (5_{B}) of the corner fitting (4_{B}) of the second container,
the placement for each alignment member of at least one first clamping member (20) comprising a flat support (21), a first projection member (22) engaging in a lateral opening (6_{A}) of the corner fitting (4_{A}) of the first container and a second projection member (23) engaging in a lateral opening (6_{B}) of the corner fitting (4_{B}) of the second container, and
tightening the first clamping member (20) to the alignment member (10, 11) by means of at least one tightening member (30), the container clamping method being **characterized in that**
at least one of the projection members (22, 23) comprises a surface that is inclined in relation to a plane perpendicular to the plane of support (21) engaging with the inner surface (8_{A}) of a lateral opening (6_{A}) such that the corner fittings (4_{A}, 4_{B}) are vertically compressed by contacting the projection members (22, 23) and the inner surfaces of the lateral openings (6_{A}, 6_{B}), when tightening of the first clamping member (20) and the alignment member (10, 11).

9. The method according to claim 8, wherein the tightening comprises, in a first tightening step, the formation of a first contact (C₁) between the projection members (22, 23) of the clamping member (20) and the inner surfaces (8_{A}, 8_{B}) of the lateral openings (6_{A}, 6_{B}) of the corner fittings, and then in a second tightening step, the formation of a second contact (C₂) between the proximal parts of the pins (13_{A}, 13_{B}) and the inner surfaces of the lower and upper openings (5_{A}, 5_{B}) of the corner fittings.

10. The method according to any one of claims 8 or 9, further comprising:
pouring a fixing material into an empty space (7) inside at least one corner fitting (4_{B}, 4_{D}).

11. The method according to any one of claims 8 to 10 further comprising:
the prior clamping of at least one container to the ground.

12. A kit for clamping containers to the ground and between each other comprising:
a set of container clamping devices according to any one of claims 1 to 5 for clamping containers between each other;
a set of devices for clamping a container to the ground comprising:
an alignment member (40, 41) comprising a lug (43) and a first pin (13_{B}) configured for protruding into a lower opening (5_{B}) of a corner fitting (4_{A}) of a container to be clamped to the ground,
a first clamping member (50) comprising a first portion (51) and a second portion (52) substantially extending perpendicularly, the first portion (51) comprising a projection member (53) configured for protruding into a lateral opening (6_{B}) of the corner fitting (4_{B}) of the container to be clamped to the ground, and
at least one first anchoring member (60) configured for anchoring the second portion (52) of the first clamping member (50) to the ground.
